# EUROPÄISCHE PATENTSCHRIFT

(11) **EP 0 417 621 B1**
(45) Veröffentlichungstag und Bekanntmachung des Hinweises auf die Patenterteilung: **08.09.1993**
(21) Anmeldenummer: 90117045.6
(22) Anmeldetag: 05.09.1990
(51) Int. Cl.: B65H 29/66, B65H 29/12

(54) **Verfahren und Vorrichtung zum Pressen von gefalzten Druckereiprodukten**
Method and means for pressing folded printed products
Procédé et dispositif pour presser des produits imprimés pliés

(30) Priorität: 13.09.1989 CH 3338/89
(43) Veröffentlichungstag der Anmeldung: 20.03.1991
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

(56) Entgegenhaltungen:
- EP-A- 0 038 918
- EP-A- 0 326 518
- US-A- 3 044 772

## Beschreibung

Die vorliegende Erfindung betrifft ein Verfahren zum Pressen von gefalzten Druckereiprodukten gemäss dem Oberbegriff des Anspruchs 1 und eine Vorrichtung zur Durchführung des Verfahrens gemäss Anspruch 6.

Ein Verfahren und eine Vorrichtung zum Pressen von gefalzten Einzelbogen ist aus der DE-A-35 17 775 bekannt. Dabei werden die gefalzten Einzelbogen vor dem Einführen in einen Pressspalt verdreht, so dass die Kanten schräg zur Förderrichtung verlaufen und die Falzkante an die vorlaufende Ecke anschliesst. Durch dieses Verdrehen der Einzelbogen und einzelweise Zuführung zum Pressspalt wird ein Springen der Presswalzen vermieden und ein exaktes Abwälzen entlang der Falzkante erzielt.

Um eine zuverlässig sichere Weiterverarbeitung von üblicherweise in Schuppenformation ausgelegten, gefalzten, mehrblättrigen Druckereiprodukten sicherzustellen, ist es oft notwendig, diese zu pressen, insbesondere um die Druckereiprodukte im Bereich der Falzkante, dem sogenannten Bund, wo sie infolge der Faltung dicker und "luftiger" sind, zu verdichten. Dabei werden die sich in Förderrichtung gesehen dachziegelartig überlappenden Druckereiprodukte mit rechtwinklig zur Förderrichtung verlaufenden Falzkanten und aufeinander ausgerichteten Seitenkanten üblicherweise einem von zwei gegeneinander vorgespannten Presswalzen begrenzten Pressspalt zugeführt, dessen Einlass parallel zu den Falzkanten, d.h. rechtwinklig zur Förderrichtung verläuft. Die Dicke der Schuppenformation ändert sich somit entlang der gesamten Breite der Schuppenformation schlagartig, was zu einem unruhigen Pressvorgang führt, muss sich doch die Dicke des Pressspaltes diesen grossen Dickenänderungen der zugeführten Schuppenformation anpassen. Dies kann zu einer ungenügenden Pressung der Druckereiprodukte im Bereich der Falzkanten und zu einem unruhigen Lauf der Presswalzen führen.

Es ist deshalb eine Aufgabe der vorliegenden Erfindung, das bekannte Verfahren zum Pressen von gefalzten Druckereiprodukten derart weiterzubilden, dass bei optimaler Pressung und ruhigem Lauf auch mehrblättrige Druckereiprodukte verarbeitet werden können und eine Vorrichtung zur Durchführung des Verfahrens zu schaffen.

Diese Aufgabe wird durch ein Verfahren und eine Vorrichtung gelöst, das bzw. welche die Merkmale des Anspruchs 1 bzw. des Anspruchs 6 aufweist.

Die Druckereiprodukte werden mit schräg zur Förderrichtung verlaufenden Kanten dem Einlass eines Pressspaltes zugeführt. Die Falzkante eines Druckereiproduktes wird somit nicht gleichzeitig entlang ihrer gesamten Länge gepresst, sondern sie läuft mit dem einen Ende voraus in den Einlass ein und wird sukzessive in den Pressspalt eingeführt. Die Pressung entlang der Falzkante und übrigens auch den weiteren Kanten der Druckereiprodukte erfolgt fortschreitend, ähnlich einer Faltung bzw. Pressung mittels eines Falzbeines, das entlang der Falzkante gestrichen wird. Dies führt zu einer optimalen Pressung der Druckereiprodukte. Die im Druckereiprodukt, insbesondere im Bereich der Falzkante, vorhandene Luft kann problemlos austreten und weiter ist die Luftmenge die pro Zeiteinheit aus den Druckereiprodukten austreten muss, kleiner als die Luftmenge, die in gleicher Zeit austreten muss, wenn das Druckereiprodukt entlang der gesamten Länge der Falzkante in den Pressspalt einläuft.

Ein besonderes ausgeglichener Pressvorgang und ruhiger Lauf der Vorrichtung zum Pressen der Druckereiprodukte wird dadurch erzielt, dass sich die Druckereiprodukte in Förderrichtung gesehen bereichsweise überlappen. Ein Drukkereiprodukt läuft jeweils in den Einlass des Pressspaltes ein bevor das, in Förderrichtung gesehen, vorauslaufende Druckereiprodukt bereits vollständig den Einlass passiert hat. Die kleinste Änderung der Dicke der zugeführten Formation und somit die kleinste Änderung der Dicke des Presspaltes erfolgt dann, wenn sich die Falzkanten zweier aufeinanderfolgender Druckereiprodukte, in Förderrichtung gesehen, überlappen. Durch die Schrägstellung der Druckereiprodukte sind somit die Falzkanten in einer Richtung rechtwinklig zur Förderrichtung gegeneinander versetzt, so dass die zugeführte und zu pressende Formation im wesentlichen immer dieselbe Dicke aufweist. Dies gilt sowohl für Formationen, in welchen die Druckereiprodukte nicht aufeinanderliegend bereichsweise nebeneinander angeordnet sind, als auch für Schuppenformationen, in welchen die Druckereiprodukte in Förderrichtung gesehen dachziegelartig aufeinanderliegen.

Bevorzugte Weiterbildungen des erfindungsgemässen Verfahrens bzw. Ausbildungsformen der erfindungsgemnässen Vorrichtung sind in den weiteren Ansprüchen angegeben.

Die vorliegende Erfindung wird nun anhand eines in der Zeichnung dargestellten Ausführungsbeispiels näher beschrieben. Es zeigen rein schematisch:
- Figuren 1 und 2: in Ansicht bzw. Draufsicht eine Vorrichtung zum Pressen von Druckereiprodukten, wobei diese in einer Schuppenformation angeordnet sind, und
- Figur 3: die zu pressenden Druckereiprodukte in einer anderen Formation.

Die Figuren 1 und 2 zeigen stark vereinfacht eine einem Bandförderer 10 in Förderrichtung F gesehen nachgeschaltete Presseinrichtung 12. Das in Förderrichtung F umlaufend angetriebene endlose Band 14 des Bandförderers 10 ist an dessen förderwirksamen Ende um eine ortsfeste, drehbar gelagerte Rolle 16 herumgeführt. Der förderwirksame Trum 14' definiert eine Förderebene die gestrichelt angedeutet und mit 18 bezeichnet ist.

Die Presseinrichtung 12 weist zwei übereinander angeordnete Presswalzen 20, 20' auf, deren zylinderförmige Oberflächen 22, 22' einen Pressspalt 24 begrenzen. Der dem Bandförderer 10 zugewandte Einlass 26 des Pressspaltes 24 wird ebenfalls durch die sich in Förderrichtung F einander nähernden Oberflächen 22, 22' definiert. Die beiden Presswalzen 20, 20' sind in Pfeilrichtung A bzw. A' derart angetrieben, dass die Umfangsgeschwindigkeit der Fördergeschwindigkeit v des Bandförderers 10 entspricht.

Die untere Presswalze 20 ist an seitlichen Lagerschildern 28 ortsfest drehbar gelagert, wobei die Oberfläche 22 dieser Presswalze 20 die Förderebene 18 tangiert.

Die obere Presswalze 22' ist an den Lagerschildern 28 in Pfeilrichtung B, etwa senkrecht zur Förderebene 18, verschiebbar gelagert und gegen die untere Presswalze 20 vorgespannt. Die Drehachse 30 der unteren Presswalze 20 verläuft parallel zur Förderebene 18 und rechtwinklig zur Förderrichtung F, wogegen die Drehachse 30 der oberen Presswalze 20' unter Beibehaltung ihrer rechtwinklig zur Förderrichtung F verlaufenden Längsrichtung um eine etwa parallel zur Förderrichtung F verlaufende Achse schwenkbar ist.

Beiden Presswalzen 20, 20' ist je eine Führungswalze 32, 32' nachgeschaltet, die ebenfalls an den Lagerschildern 28 gelagert sind. Die Drehachsen 34 dieser Führungswalzen 32, 32' verlaufen parallel zu den Drehachsen 30 der Presswalzen 20, 20'. Die untere Führungswalze 32 tangiert mit ihrer zylinderischen Mantelfläche 36 ebenfalls die Förderebene 18. Die obere Führungswalze 32' ist in gleicher Art und Weise wie die obere Presswalze 20' in Pfeilrichtung B verschiebbar geführt und gegen die untere Führungswalze 32 vorgespannt. Die Presswalzen 20, 20' und Führungswalzen 32, 32' weisen zwei einander entsprechende, in Richtung der Drehachsen 30, 34 voneinander beabstandete umlaufende Nuten 38 auf, in welche zwei um je eine Presswalze 20, 20' und die entsprechende Führungswalze 32, 32' herumgeführte endlose Riemen 40 eingreifen. Die Tiefe der Nuten 38 in radialer Richtung entspricht im wesentlichen der Dicke der Riemen 40, sodass diese nicht über die Oberflächen 22, 22' bzw. Mantelflächen 36 vorstehen.

Der Presseinrichtung 12 ist ein Wegförderer 42 nachgeschaltet, der ebenfalls als Bandförderer ausgebildet und in Förderrichtung F mit der Geschwindigkeit v angetrieben ist.

Mit 44 sind mehrblättrige, gefaltete Druckereiprodukte wie Zeitschriften, Zeitungen und dergleichen bezeichnet, die in einer Schuppenformation S angeordnet sind. Jedes Druckereiprodukt 44 liegt, in Förderrichtung F gesehen, auf dem vorauslaufenden Druckereiprodukt 44 auf. Die Falzkanten der Druckereiprodukte 44 sind mit 46, die Seitenkanten mit 48 bzw. 50 und die der Falzkante 46 jeweils gegenüberliegende offene Kante, die sogenannte Blume, mit 52 bezeichnet. Die Druckereiprodukte 44 sind bezüglich der Förderrichtung F um je eine auf der Förderebene 18 senkrecht stehende Achse verdreht, sodass die Kanten 46 bis 52 schräg zur Förderrichtung F verlaufen. Die Falzkanten 46 schliessen mit der Förderrichtung F einen Winkel α von ungefähr 45° ein. Selbstverständlich kann dieser Winkel grösser oder kleiner sein. Vorzugsweise liegt er aber im Bereich zwischen 10° und 80°. Die Falzkanten 46 zweier benachbarter Druckereiprodukte 44 überlappen einander, in Förderrichtung F gesehen, in einem mit C bezeichneten Bereich, sind aber in einer Richtung rechtwinklig zur Förderrichtung F und parallel zur Förderebene 18 voneinander beabstandet.

Figur 3 zeigt in Draufsicht stark vereinfacht eine weitere Ausbildungsform der vorliegenden Erfindung. Das Band 14 des Bandförderers 10 verläuft durch den von den beiden Presswalzen 20, 20', von welchen in der Figur 3 nur die obere sichtbar ist, begrenzten Pressspalt 24 hindurch (vergl. Fig. 1). Die Presswalzen 20, 20' sind in bekannter Art und Weise um die Drehachsen 30 drehend angetrieben.

Die auf dem Band 14 aufliegenden Druckereiprodukte 44 sind bezüglich der Förderrichtung F schräg angeordnet, überlappen einander bereichsweise in Förderrichtung F, liegen nicht aufeinander aber, in Richtung rechtwinklig zur Förderrichtung F gesehen, jeweils bereichsweise nebeneinander. Die Falzkanten 46 zweier benachbarter Druckereiprodukte 44 überlappen sich, in Förderrichtung F gesehen, im Bereich C. Die Druckereiprodukte 44 werden, auf dem Band 14 aufliegend, den Presswalzen 20, 20' zu, durch diese hindurch und von diesen weggeführt.

Durch die Schrägstellung der Druckereiprodukte 44 bezüglich der Förderrichtung F werden diese mit einer von der Falzkante 46 und Seitenkante 48 begrenzten vorauslaufenden Ecke dem Einlass 26 des Pressspaltes 24 zugeführt. Im Zuge der Weiterförderung der Druckereiprodukte 44 wälzt sich nun die Presswalze 20 sukzessive entlang der Falzkante 46 ab. Sie entwickelt dabei eine ähnliche Wirkung wie ein entlang der Falzkante 46 streichendes Falzbein, was zu einer besonders guten Pressung führt. Die im Bereich der Falzkante 46 im Innern der zugeführten Druckereiprodukte 44 enthaltene Luft wird dabei sukzessive aus dem Druckereiprodukte 44 herausgestossen. Dem Austreten der Luft wird nun mindestens jene Zeit zur Verfügung gestellt, die verstreicht, bis die gesamte Falzkante 46 durch den Einlass 26 in den Pressspalt 24 eingeführt ist. Im weiteren ist infolge der Schrägstellung der Druckereiprodukte bezüglich der Förderrichtung F die Dicke, rechtwinklig zur Förderebene 18, der zugeführten Formation im wesentlichen konstant. Die Falzkanten 46 sind gegeneinander seitlich versetzt und überlappen einander in Förderrichtung F, sodass die Presswalzen 20, 20' auf die Falzkante 46 eines Druckereiproduktes 44 auflaufen, bevor sie ab der Falzkante 46 des in Förderrichtung F gesehen vorauslaufenden Druckereiproduktes 44 ablaufen. Dies führt zu einem besonders ruhigen Lauf der Presseinrichtung 12.

Die Riemen 40 führen die Druckereiprodukte 44 in einem dem Pressspalt 24 nachfolgenden Bereich und verhindern dabei eine Mitnahme der Druckereiprodukte 44 entlang den Oberflächen 22, 22' und ein Ausbiegen in einer Richtung rechtwinklig zur Förderebene 18. Selbstverständlich sind aber die Riemen 40 und Führungswalzen 32, 32' für das Pressen der Druckereiprodukte 44 nicht zwingend notwendig.

Es ist selbstverständlich auch denkbar, die Druckereiprodukte in einer Schuppenformation in den Pressspalt einzuführen, in welcher, in Förderrichtung gesehen, jedes Druckereiprodukt vom vorauslaufenden Druckereiprodukt überdeckt ist. In diesem Fall wälzt sich jeweils die Oberfläche der unteren Presswalze an der vorauslaufenden Falzkante ab. Desweitern ist es infolge der Schrägstellung der Druckereiprodukte bezüglich der Förderrichtung auch möglich, mehrblättrige gefaltete Druckereiprodukte zu pressen, bei welchen die Falzkante, in Förderrichtung gesehen, jeweils nachlaufend ist (in diesem Fall entspräche in der Figur 2 die Kante 52 der Falzkante). Auch in diesem Fall wälzt sich die eine Presswalze sukzessive entlang der Falzkante ab, wodurch die im Bereich der Falzkante im Druckereiprodukt gespeicherte Luft ebenfalls wieder problemlos entweichen kann.

Der Vollständigkeit halber sei noch erwähnt, dass die Presseinrichtung und die Förderer auch anders ausgebildet sein können, als dies in den Ausführungsbeispielen angegeben ist.

## Patentansprüche

1. Verfahren zum Pressen von gefalzten Druckereiprodukten, bei dem die Druckereiprodukte (44) in einen sich im wesentlichen rechtwinklig zur Förderrichtung (F) der Druckereiprodukte (44) erstreckenden Einlass (26) eines von zwei ungefähr in Förderrichtung (F) umlaufenden Pressflächen (22, 22') begrenzten Pressspaltes (24), mit schräg zur Förderrichtung (F) verlaufenden Kanten (46, 48, 50, 52) gefördert und beim Durchlaufen durch den Pressspalt (24) zusammengepresst werden, dadurch gekennzeichnet, dass mehrblättrige Druckereiprodukte (44), wie Zeitungen, Zeitschriften und dergleichen, in einer Formation gefördert und gepresst werden, in der aufeinanderfolgende Druckereiprodukte (44) einander in Förderrichtung (F) überlappen und entweder bereichsweise nebeneinander liegen oder in Schuppenformation (S) bereichsweise aufeinander liegen.

2. Verfahren nach Anspruch 1, dadurch gekennzeichnet, dass die Druckereiprodukte (44) mit einem Ende der Falzkante (46), in Förderrichtung (F) gesehen vorauslaufend gefördert werden.

3. Verfahren nach Anspruch 1 oder 2, dadurch gekennzeichnet, dass die Druckereiprodukte (44) in einer Schuppenformation (S), in welcher jedes Druckereiprodukt (44) auf dem vorauslaufender Druckereiprodukt (44) aufliegt, gefördert werden.

4. Verfahren nach Anspruch 1 oder 2, dadurch gekennzeichnet, dass die Druckereiprodukte in einer Schuppenformation, in welcher jedes Druckereiprodukt auf dem nachlaufenden Druckereiprodukt aufliegt, gefördert werden.

5. Verfahren nach einem der Ansprüche 1 bis 4, dadurch gekennzeichnet, dass die Druckereiprodukte (44) mit ihren Falzkanten (46) einander in Förderrichtung (F) überlappend gefördert und gepresst werden.

6. Vorrichtung zur Durchführung des Verfahrens nach Anspruch 1, mit zwei einen Pessspalt (24) mit einem im wesentlichen rechtwinklig zur Förderrichtung (F) verlaufenden Einlass (26) begrenzenden, ungefähr in Förderrichtung (F) der Druckereiprodukte (44) umlaufend angetriebenen Pressflächen (22, 22') und mit einem in Förderrichtung (F) angetriebenen Förderer (10) zum Zubringen der Druckereiprodukte (44) mit schräg zur Förderrichtung (F) verlaufenden Kanten (46, 48, 50, 52), dadurch gekennzeichent, daß die Druckereiprodukte (44) in einer Formation zuführbar sind, in der aufeinanderfolgende Druckereiprodukte (44) einander in Förderrichtung (F) überlappen und entweder bereichsweise nebeneinander liegen oder in Schuppenformation (S) bereichsweise aufeinander liegen.

7. Vorrichtung nach Anspruch 6, dadurch gekennzeichnet, dass die eine Pressfläche (22) eine durch den Förderer (10), vorzugsweise einen Bandförderer festgelegte Förderebene (18) dauernd ungefähr tangiert, und die beiden Pressflächen (22, 22') gegeneinander vorgespannt sind.

8. Vorrichtung nach Anspruch 7 oder 8, dadurch gekennzeichnet, dass wenigstens eine Pressfläche (22, 22') die Mantelfläche von einer gegen die andere Pressfläche (22', 22) vorgespannten Presswalze (20, 20') ist, und dass Mittel vorgesehen sind, um die Druckereiprodukte (44) beim Verlassen des Pressspaltes (26) von der Presswalze (20, 20') zu lösen und ein Ausbiegen in einer Richtung quer zur Förderebene (18) zu verhindern.

9. Vorrichtung nach Anspruch 8, dadurch gekennzeichnet, dass der Presswalze (20, 20') eine Führungswalze (32, 32') nachgeschaltet ist, und diese beiden Walzen (20, 32; 20', 32') einander entsprechende, umlaufende Nuten (38) aufweisen, in welchen ein beide Walzen (20, 20', 32, 32') umgreifendes, endloses Führungselement (40) angeordnet ist.

10. Vorrichtung nach Anspruch 9, dadurch gekennzeichnet, dass die Tiefe der Nuten (38) im wesentlichen der Dicke des Führungselementes (40) entspricht.

## Claims

1. Process for pressing folded print products, in which the print products (44) are conveyed into an inlet (26), extending essentially at right-angles to the direction of conveyance (F) of the print products (44), of a press gap (24) limited by two press surfaces (22, 22') revolving approximately in the direction of conveyance (F), with edges (46, 48, 50, 52) running obliquely to the direction of conveyance (F), and, upon passing through the press gap (24), are pressed together, characterised in that multi-leaved print products (44), such as newspapers, magazines and the like, are conveyed and pressed in a formation in which successive print products (44) overlap one another in the direction of conveyance (F) and either lie region by region one beside the other or lie region by region in scaled formation (S) one on top of the other.

2. Process according to Claim 1, characterised in that the print products (44) are conveyed with one end of the folding edge (46), viewed in the direction of conveyance (F), foremost.

3. Process according to Claim 1 or 2, characterised in that the print products (44) are conveyed in a scaled formation (S) in which each print product (44) bears upon the preceding print product (44).

4. Process according to Claim 1 or 2, characterised in that the print products are conveyed in a scaled formation in which each print product bears upon the succeeding print product.

5. Process according to one of Claims 1 to 4, characterised in that the print products (44) are conveyed and pressed with their folding edges (46) overlapping one another in the direction of conveyance (F).

6. Device for realising the process according to Claim 1, having two press surfaces (22, 22'), which limit a press gap (24) exhibiting an inlet (26) running essentially at right-angles to the direction of conveyance (F) and which are driven so as to revolve approximately in the direction of conveyance (F) of the print products (44), and having a conveyor (10), driven in the direction of conveyance (F), for feeding the print products (44) with their edges (46, 48, 50, 52) running obliquely to the direction of conveyance (F), characterised in that the print products (44) can be supplied in a formation in which successive print products (44) overlap one another in the direction of conveyance (F) and either lie region by region one beside the other or lie region by region in scaled formation (S) one on top of the other.

7. Device according to Claim 6, characterised in that the one press surface (22) lies constantly in approximate tangential contact with a plane of conveyance (18) defined by the conveyor (10), preferably a belt conveyor, and the two press surfaces (22, 22') are pretensioned against each other.

8. Device according to Claim 7 or 8, characterised in that at least one press surface (22, 22') is the contact surface of a press roller (20, 20') pre-tensioned against the other press surface (22', 22) and in that means are provided for detaching the print products (44), as they leave the press gap (26), from the press roller (20, 20') and for preventing any bending outwards in a direction lying transversely to the plane of conveyance (18).

9. Device according to Claim 8, characterised in that a guide roller (32, 32') is connected downstream from the press roller (20, 20') and these two rollers (20, 32; 20', 32') exhibit mutually corresponding, revolving grooves (38) in which there is disposed a continuous guide element (40) encompassing both rollers (20, 20', 32, 32').

10. Device according to Claim 9, characterised in that the depth of the grooves (38) corresponds essentially to the thickness of the guide element (40).

## Revendications

1. Procédé pour presser des produits d'imprimerie pliés d'après lequel les produits d'imprimerie (44) sont amenés dans une entrée (26) d'une fente de compression (24) délimitée par deux surfaces de compression (22, 22') tournant à peu près dans la direction de transport (F), qui s'étend sensiblement perpendiculairement à la direction de transport (F) des produits d'imprimerie (44) et comprend des bords (46, 48, 50, 52) orientés en oblique par rapport à la direction de transport (F), lesdits produits d'imprimerie étant pressés lors du passage par la fente de compression (24), **caractérisé en ce** que les produits d'imprimerie (44) à feuilles multiples tels que des journaux, revues et analogues, sont transportés et pressés en une formation dans laquelle des produits d'imprimerie (44) qui se succèdent se chevauchent dans la direction de transport (F) et sont juxtaposés par zones ou se recouvrent par zones dans une formation imbriquée (S).

2. Procédé selon la revendication 1, caractérisé en ce que, vu dans la direction de transport (F), les produits d'imprimerie (44) sont transportés avec l'une des extrémités du pli (46) dirigée vers l'avant.

3. Procédé selon l'une des revendications 1 ou 2, caractérisé en ce que les produits d'imprimerie (44) sont transportés en une formation imbriquée (S) dans laquelle chaque produit d'imprimerie (44) repose sur le produit d'imprimerie (44) précédent.

4. Procédé selon l'une des revendications 1 ou 2, caractérisé en ce que les produits d'imprimerie sont transportées en une formation imbriquée dans laquelle chaque produit d'imprimerie repose sur le produit d'imprimerie suivant.

5. Procédé selon l'une des revendications 1 à 4, caractérisé en ce que les produits d'imprimerie (44) sont transportés et pressés avec chevauchement de leurs plis (46) dans la direction de transport (F).

6. Dispositif pour la mise en oeuvre du procédé selon la revendication 1, comprenant deux surfaces de compression (22, 22') entraînées en rotation sensiblement dans la direction de transport (F) des produits d'imprimerie (44), qui délimitent une fente de compression (24) avec une entrée (26) orientée sensiblement perpendiculairement à la direction de transport (F), et un transporteur (10) entraîné dans la direction de transport (F) pour l'amenée des produits d'imprimerie (44) et muni de bords (46, 48, 50, 52) orientés en oblique par rapport à la direction de transport (F), **caractérisé en ce** que les produits d'imprimerie (44) peuvent être amenés en une formation dans laquelle lesdits produits d'imprimerie (44) successifs se chevauchent dans la direction de transport (F) et sont juxtaposés par zones ou se recouvrent par zones dans une formation imbriquée (S).

7. Dispositif selon la revendication 6, caractérisé en ce que l'une des surfaces de compression (22) tangente sensiblement en permanence un plan de transport (18) défini par le transporteur (10), de préférence une bande transporteuse, et que les deux surfaces de compression (22, 22') sont mises en précontrainte l'une par rapport à l'autre.

8. Dispositif selon l'une des revendications 7 ou 8, caractérisé en ce qu'au moins l'une des surfaces de compression (20, 20') mis en précontrainte par rapport à l'autre surface de compression (22', 22), et qu'il comprend des moyens pour détacher les produits d'imprimerie (44) du cylindre pression (20, 20') lors de la sortie de la fente de compression (26) et pour empêcher une déviation dans une direction transversale par rapport au plan de transport (18).

9. Dispositif selon la revendication 8, caractérisé en ce que le cylindre presseur (20, 20') est suivi d'un cylindre de guidage (32, 32') et que les deux cylindres (20, 32; 20', 32') présentent des gorges circulaires (38) conjuguées dans lesquelles est disposé un élément de guidage (40) sans fin qui enveloppe les deux cylindres (20, 20', 32, 32').

10. Dispositif selon la revendication 9, caractérisé en ce que la profondeur des gorges (38) correspond sensiblement à l'épaisseur de l'élément de guidage (40).
